# EUROPÄISCHE PATENTSCHRIFT

(11) **EP 0 992 758 B1**
(45) Veröffentlichungstag und Bekanntmachung des Hinweises auf die Patenterteilung: **02.05.2007**
(21) Anmeldenummer: 99119432.5
(22) Anmeldetag: 30.09.1999
(51) Int. Cl.: F41G 3/12

(54) **Verfahren und Vorrichtung zur Korrektur der Zerlegungszeit bzw. der Zerlegungsumdrehungszahl eines drallstabilisierten programmierbaren Geschosses**
Method and device for correcting the disintegration time or the disintegration turn count of a spin-stabilized programmable projectile
Procédé et dispositif pour la correction du temps de désintégration ou bien du nombre de rotations jusqu'à la désintégration d'un projectile programmable stabilisé par rotation

(30) Priorität: 08.10.1998 CH 203498
(43) Veröffentlichungstag der Anmeldung: 12.04.2000
(73) Patentinhaber: OERLIKON CONTRAVES AG, 8050 Zürich (CH)
(72) Erfinder: Boss, André, 8050 Zürich (CH)
(74) Vertreter: OK pat AG

(56) Entgegenhaltungen:
- EP-A- 0 661 516
- EP-A- 0 802 392
- DE-A- 3 309 147
- US-A- 4 686 885

## Beschreibung

Die Erfindung betrifft ein Verfahren und eine Vorrichtung zur Korrektur der Zerlegungszeit eines drallstabilisierten programmierbaren Geschosses nach dem Oberbegriff des Anspruches **1** bzw. **5** sowie ein Verfahren und eine Vorrichtung zur Korrektur der Zerlegungsumdrehungszahl eines drallstabilisierten programmierbaren Geschosses nach dem Oberbegriff des Anspruchs **8** bzw. **12.**

Derartige Geschosse, wie sie beispielsweise mit einer Druckschrift ***OC 2052 d 94*** der Firma Oerlikon Contraves, Zürich, bekannt geworden sind, weisen Subprojektile auf, die ein angreifendes Ziel durch mehrfache Treffer zerstören können, wenn nach Ausstossen der Subprojektile im Zerlegungszeitpunkt das Erwartungsgebiet des Ziels von einer durch die Subprojektile gebildeten Wolke belegt ist. Hierbei kann durch Streuungen einer vorgegebenen optimalen Zerlegungsdistanz, die beispielsweise durch Streuungen der Geschossgeschwindigkeit verursacht werden, nicht immer eine gute Treff- bzw. Abschusswahrscheinlichkeit erreicht werden.

Mit den europäischen Patentanmeldungen ***EP 0 802 390, EP 0 802 391*** und ***EP 0 802 392*** ist ein Verfahren zur Berechnung der Zerlegungszeit eines programmierbaren Geschosses vorstehend beschriebener Art bekannt geworden, mittels welchem die Treff- bzw. Abschusswahrscheinlichkeit verbessert werden kann. Der Berechnung wird mindestens eine aus Sensordaten ermittelte Treffdistanz zu einem Zielobjekt, eine an der Mündung eines Geschützrohres gemessenen Geschossgeschwindigkeit und eine vorgegebene optimale Zerlegungsdistanz zwischen einem Treffpunkt des Zieles und einem Zerlegungspunkt des Geschosses zugrunde gelegt. Die gegebene optimale Zerlegungsdistanz wird durch Korrektur der Zerlegungszeit des Geschosses gleichbleibend gehalten. Die Korrektur erfolgt, indem zur Zerlegungszeit ein mit einer Geschwindigkeitsdifferenz multiplizierter Korrekturfaktor addiert wird. Die Geschossgeschwindigkeitsdifferenz wird aus der Differenz der aktuellen gemessenen Geschossgeschwindigkeit und einer Vorhaltegeschwindigkeit des Geschosses gebildet, wobei die Vorhaltegeschwindigkeit aus dem Mittelwert einer Anzahl vorhergehender, aufeinanderfolgender Geschossgeschwindigkeiten errechnet wird. Die korrigierte Zerlegungszeit wird beim Abschuss zwecks Einstellung eines Zeitzünders des Geschosses induktiv auf das Geschoss übertragen.

Die aktuelle Geschossgeschwindigkeit wird bei diesem Verfahren mittels einer an der Mündung des Geschützrohres angeordneten Messvorrichtung ermittelt. Die Messvorrichtung besteht aus zwei in einem bestimmten Abstand voneinander angeordneten Ringspulen. Beim Durchgang eines Geschosses durch die beiden Ringspulen wird aufgrund der dabei auftretenden Änderung des magnetischen Flusses kurz hintereinander in jeder Ringspule ein Impuls erzeugt. Die Impulse werden einer Auswertelektronik zugeführt, in welcher aus dem zeitlichen Abstand der Impulse und dem Abstand zwischen den Ringspulen die Geschossgeschwindigkeit errechnet wird.

Für Geschütze die von ihrem Aufbau die heutige Basis nicht erlauben (z.B. bestimmte Gattling, Geschütze mit grossen Geschossen usw.), ist es ein Vorteil die Informationsübertragungen und die Messergebnisse anderswo als bei der Mündung zu bearbeiten und zu übertragen.

Ein ähnliches Geschoss ist aus der ***EP-0 661 516*** bekannt. Die folgenden Einflüsse werden aber nicht berücksichtigt: Die tatsächliche Mündungsgeschwindigkeit wird nicht berücksichtigt. Die Relativgeschwindigkeit zwischen Geschoss und zu bekämpfendem Flugziel wird im Geschoss nicht berücksichtigt.

Der Erfindung liegt die Aufgabe zugrunde
- Verfahren gemäss den Oberbegriffen vorzuschlagen, bei dem vorstehend erwähnte Nachteile vermieden werden, und
- Vorrichtungen zur Durchführung dieses Verfahrens zu schaffen.

Die Lösung dieser Aufgabe erfolgt
- für die Verfahren durch die Patentansprüche **1** bzw. **8,** und
- für die Vorrichtungen durch die Patentansprüche **5** bzw. **12.**

Bevorzugte Weiterbildungen der Erfindung sind durch die jeweiligen abhängigen Ansprüche **2** bis **4, 6** bis **7, 9** bis **11** und **13** bis **14** charakterisiert.

Hierbei werden die Ermittlung der Geschossgeschwindigkeit bzw. Geschossumdrehungszahl und die Korrektur der Zerlegungszeit bzw. Geschossumdrehungszahl im Geschoss nach dessen Abschuss durchgeführt. Die Geschwindigkeitsmessung erfolgt in Form der Messung einer ersten Zeit, die eine bestimmte Anzahl Umdrehu n-gen des Geschosses benötigt, wobei die mit dem Korrekturfaktor zu multiplizierende Geschwindigkeitsdifferenz durch eine aus der ersten Zeit und einer vorgegebenen zweiten Zeit gebildete Zeitdifferenz ausgedrückt wird.

Die mit der Erfindung erzielten Vorteile liegen insbesondere darin, dass Fehler, die bei B e-nutzung von an den Rohrmündungen der Geschütze angeordneten Messvorrichtungen en t-stehen könnten wegfallen, und dass die Geschosse auch für Geschütze ohne derartige Messvorrichtungen verwendet werden können.

Im folgenden wird die Erfindung anhand mehrerer Ausführungsbeispiele im Zusammenhang mit der Zeichnung näher erläutert. Es zeigen:
- **Fig. 1**: ein Blockschema des erfindungsgemässen Berechnungsverfahrens in einer ersten Ausführung,
- **Fig. 2**: ein Blockschema einer Variante des Berechnungsverfahrens gemäss ***Fig. 1*,**
- **Fig. 3**: ein Blockschema des Berechnungsverfahrens in einer zweiten Ausführung, und
- **Fig.** 4: ein Blockschema einer Variante des Berechnungsverfahrens gemäss ***Fig. 3.***

In der **Fig. 1** ist mit **G** ein Geschoss bezeichnet, in welches vor dem Abschuss eine besti m-mte Anzahl Umdrehungen Nₘ, eine vorgegebene zweite Zeit tₘ, eine Zerlegungszeit Tz(vₒ) und ein zweiter Korrekturfaktor K', der unter Berücksichtigung eines ersten, aus dem genannten Stand der Technik bekannten Korrekturfaktors K wie nachstehend näher beschrieben errechnet wird, übertragen werden. Hierbei ist die übertragene Zerlegungszeit Tz(vₒ) von einer in einer Vorhaltrechnung oder in einer Einrichtung zwischen Vorhaltrechnung und Übertragung benutzten Grösse vₒ=VO_typ abhängig.

Zur Verarbeitung der übertragenen Informationen weist das Geschoss eine nicht näher dargestellte und beschriebene Vorrichtung auf, die aus mindestens einer Empfangseinric h-tung für die übertragenen Informationen, einer Geschoss-Umdrehungs-Messeinrichtung für die Geschossumdrehungen (z.B. magnetisch usw.), einem Zähler für die Zählung der Geschossumdrehungen, einem Komparator, einen Taktgenerator und einer Recheneinrich-tung für Substraktion, Addition und Multiplikation besteht.

Beim Abschuss des Geschosses werden der Zähler und der Taktgenerator gestartet, wobei bei Gleichheit des Zählerstandes und der bestimmten Anzahl Umdrehungen Nₘ eine für die Zählung benötigte erste Zeit t durch das Taktsignal des Taktgenerators bestimmt wird. Danach wird aus der ersten und zweiten Zeit t, tₘ eine Zeitdifferenz t-tₘ gebildet, die mit dem zweiten Korrekturfaktor K' multipliziert wird. Dann wird die Zerlegungszeit Tz(v ₒ) zur mit dem zweiten Korrekturfaktor K' multiplizierten Zeitdifferenz t-t ₘ addiert und so die korrigierte Zerlegungszeit Tz(v) gemäss nachstehend abgeleiteter Gleichung (5) gewonnen.

Gemäss **Fig.2** wird die vorgegebene zweite Zeit tₘ im Geschoss nach einer Beziehung tₘ = Tz(vₒ)-T_{rech} errechnet, wobei T_{rech} eine im Geschoss vorprogrammierte Rechenzeit für die Operationen im Geschoss bedeutet, die nachstehend näher erläutert wird.

Nach **Fig.3** wird anstelle der Zerlegungszeit Tz(vₒ) eine Anzahl Umdrehungen N(vₒ), die das Geschoss mit der Anfangsgeschwindigkeit vₒ während dieser Zeit machen würde und anstelle des zweiten Korrekturfaktors K' ein dritter, unter Berücksichtigung des ersten Ko r-rekturfaktors K aus dem genannten Stand der Technik errechneter Korrekturfaktor K _{N} verwendet, wobei als Endergebnis eine korrigierte effektive Anzahl Umdrehungen N(v) gemäss nachstehend abgeleiteter Gleichung (4) gewonnen wird.

Gemäss **Fig.4** wird die bestimmte Anzahl Umdrehungen Nₘ im Geschoss nach einer Beziehung Nₘ = N(vₒ)-N_{rech} errrechnet, wobei N_{rech} eine im Geschoss vorprogrammierte konstante Grösse bedeutet, die nachstehend näher erläutert wird.

Die zweite Zeit tₘ sollte nur unwesentlich kleiner sein als die Zerlegungszeit Tz, um die Messgenauigkeit der effektiven Anzahl Umdrehungen zu maximieren. Andererseits muss die Zeitspanne Tz-tₘ genügend gross sein um die Korrekturrechnungen während der Rechenzeit T_{rech} durchzuführen. Dabei ist eine mögliche Schwankung der Meteo respektiv der e f-fektiven Anfangsgeschwindigkeit vₒ innerhalb eines gewissen Toleranzintervalls um der standard Meteo respektiv vₒ zu berücksichtigen. Insbesondere soll genügend Rechenzeit bezüglich einer gewissen maximalen Geschwindigkeit des Geschosses zur Verfügung st e-hen. Ferner ist die Wahl von T_{rech} abhängig vom Einsatzbereich des Geschützes und von äusseren Faktoren, wie z.B. Störern.

Die Grösse N_{rech} = N_{rech}(T_{rech}) ist diejenige konstante Anzahl von Umdrehungen, die das Geschoss während der Flugzeit zwischen tₘ und tₘ+T_{rech} höchstens ausführen kann. Die Grösse N_{rech} ist festgelegt und beträgt beispielsweise 700 Umdrehungen, was einer Rechenzeit T_{rech} (T_{rech} und N_{rech} sind Kenngrössen - bekannt im Geschoss der **Fig. 2** und **4** - und in der Vorrichtung) von ungefähr 3/4 Sekunden entspricht.

Bei der Berechnung der Korrekturfaktoren K_{N} und K' wird von einem Gesetz in Form einer Tabelle, einer Funktion oder Approximation zur Drehzahlabnahme des Geschosses ausge-gangen, wobei angenommen wird, dass das Gesetz durch eine Funktion $f = f \left(t, ⁢, {v}_{O}, ⁢, Meteo, ⁢, Elevation\right)$
gegeben ist, in welcher unter Meteo Einflüsse wie Druck, Temperatur und Wind zusa m-mengefasst sind. Die Grösse Elevation bezeichnet den Elevationswinkel eines Geschützro-hres, t die Flugzeit und vₒ die Anfangsgeschwindigkeit des Geschosses. Im folgenden wird wegen Vereinfachung der Ausdrücke die Abhängigkeit von Meteo und Elevation weggela s-sen, so dass f = f(t,vₒ) wird. Die Anzahl Umdrehungen N = N(t,vₒ) des Geschosses mit der Anfangsgeschwindigkeit vₒ im Zeitintervall von 0 bis t beträgt dann $N \left(t, ⁢, {v}_{0}\right) = {\int }_{0}^{t} f \left(τ, ⁢, {v}_{0}\right) ⅆ τ .$

Mit der aus der Vorhaltrechnung für die Ballistik des Geschosses errechneten Zerlegungszeit Tz = Tz(vₒ) ergibt sich die aus dem genannten Stand der Technik bekannte korrigierte Zerlegungszeit $Tz \left(v\right) = Tz \left({v}_{0}\right) + K ⁢ \left(v-{v}_{0}\right) .$

Mit einer in Gleichung (1) für t eingesetzten vorgegebenen Zeit tₘ < Tz wird die Anzahl Umdrehungen, die das Geschoss mit der Anfangsgeschwindigkeit vₒ bis zur Zeit tₘ ausführt zu ${N}_{m} : = N \left({t}_{m}, ⁢, {v}_{0}\right)$
definiert.

Nach einer aus dem Satz über implizite Funktionen hergeleiteten Funktion für die Anfang s-geschwindigkeit des Geschosses v = v(t), ergibt sich für Zeiten t in der Nähe von tₘ $N \left(t,v\left(t\right)\right) = {N}_{m} ,$
wobei für die Geschwindigkeitsdifferenz (v-vₒ) in Gleichung (1) in erster Ordnung $v - {v}_{0} = - \frac{{D}_{1} ⁢ N \left({t}_{m}, ⁢, {v}_{0}\right)}{{D}_{2} ⁢ N \left({t}_{m}, ⁢, {v}_{0}\right)} ⁢ \left(t-{t}_{m}\right) = - \frac{f \left({t}_{m}, ⁢, {v}_{0}\right)}{{D}_{2} ⁢ N \left({t}_{m}, ⁢, {v}_{0}\right)} ⁢ \left(t-{t}_{m}\right) .$
geschrieben werden kann. Aus Gleichung (3) ist ersichtlich, dass mit der Messung der Zeit t, welche benötigt wird bis das Geschoss die Anzahl Umdrehungen Nₘ gemacht hat, auf die effektive Anfangsgeschwindigkeit v geschlossen werden kann.

Im Hinblick auf Gleichung (2) gilt in erster Ordnung $\begin{matrix}N \left(Tz\left(v\right),v\right) & = N ( Tz \left({v}_{0}\right) , {v}_{0} ) + \left({D}_{1}⁢N(Tz\left({v}_{0}\right),{v}_{0})K+{D}_{2}⁢N(Tz\left({v}_{0}\right),{v}_{0})\right) ⁢ \left(v-{v}_{0}\right) \\ & = N ( Tz \left({v}_{0}\right) , {v}_{0} ) + \left(f(Tz\left({v}_{0}\right),{v}_{0})K+{D}_{2}⁢N(Tz\left({v}_{0}\right),{v}_{0})\right) ⁢ \left(v-{v}_{0}\right) .\end{matrix}$

Mit Hilfe von Gleichung **(3)** wird auf $\begin{matrix}N \left(Tz\left(v\right),v\right)\end{matrix} = N ( Tz \left({v}_{0}\right) , {v}_{0} ) + \left(f(Tz\left({v}_{0}\right),{v}_{0})K+{D}_{2}⁢N(Tz\left({v}_{0}\right),{v}_{0})\right) ⋅ \left(-\frac{f \left({t}_{m}, ⁢, {v}_{0}\right)}{{D}_{2} ⁢ N ( {t}_{m} , {v}_{0} )}\right) ⁢ \left(t-{t}_{m}\right) .$
geschlossen, so dass der dritte Korrekturfaktor K _{N} als ${K}_{N} : = \left(f(Tz\left({v}_{0}\right),{v}_{0})K+{D}_{2}⁢N(Tz\left({v}_{0}\right),{v}_{0})\right) ⁢ \left(-\frac{f \left({t}_{m}, ⁢, {v}_{0}\right)}{{D}_{2} ⁢ N ( {t}_{m} , {v}_{0} )}\right) .$
definiert ist, und sich für die Anzahl Umdrehungen bis zur korrigierten Zerlegungszeit Tz(v) $\begin{matrix}N \left(Tz\left(v\right),v\right)\end{matrix} = N ( Tz \left({v}_{0}\right) , {v}_{0} ) + {K}_{N} ⁢ \left(t-{t}_{m}\right) .$
ergibt.

Ausgehend von den Gleichungen (2) und (3) gilt in erster Ordnung $Tz \left(v\right) = Tz \left({v}_{0}\right) + K ⁢ \left(-\frac{f \left({t}_{m}, ⁢, {v}_{0}\right)}{{D}_{2} ⁢ N ( {t}_{m} , {v}_{0} )}\right) ⁢ \left(t-{t}_{m}\right) .$
so dass der zweite Korrekturfaktor K' als $K ⁢ ʹ : = K ⁢ \left(-\frac{f \left({t}_{m}, ⁢, {v}_{0}\right)}{{D}_{2} ⁢ N ( {t}_{m} , {v}_{0} )}\right) ,$
definiert ist, und sich für die korrigierte Zerlegungszeit Tz(v) $Tz \left(v\right) = Tz \left({v}_{0}\right) + K ⁢ ʹ ⁢ \left(t-{t}_{m}\right) .$
ergibt.

Die Grösse D₂N(tₘ, vₒ) ergibt sich aus der vₒ-Variation der Gleichung (1) und der bereits auf Seite 5 erwähnten folgenden Funktion $f = f \left(t, ⁢, {v}_{O}, ⁢, Meteo, ⁢, Elevation\right)$

### Liste der Abkürzungen und Formelzeichen

- Tz(vₒ): Zerlegungszeit (unkorrigiert)
- Tz(v): Zerlegungszeit (korrigiert)
- Nₘ: bestimmte Anzahl Umdrehungen des Gechosses
- N(vₒ): Anzahl Umdrehungen bis zur Zerlegungszeit Tz(vₒ), (Abkürzung für N(Tz(vₒ),vₒ))
- N(v): Anzahl Umdrehungen bis zur Zerlegungszeit Tz(v), (Abkürzung für N(Tz(v),v))
- K': Korrekturfaktor (Fig. 3, 4)
- K_{N}: Korrekturfaktor (Fig. 1, 2)
- T_{rech}: vorprogrammierte Rechenzeit für die Korrekturrechnung (Kenngrösse)
- N_{rech}: vorprogrammierte Anzahl Umdrehungen (Kenngrösse)
- t: generische Flugzeit, und gemessene Zeit für Nₘ Umdrehungen (erste Zeit)
- tₘ: vorgegebene Zeit (zweite Zeit)
- v: generische Geschwindigkeit
- vₒ: Anfangsgeschwindigkeit des Geschosses (benutzt für die Vorhaltrechnung (z.B.vₒ=V0_typ)
- D₁N(t,v): Ableitung von N(t,v) nach der ersten Variablen t
- D₂N(t,v): Ableitung von N(t,v) nach der zweiten Variablen v
- G: Geschoss

## Patentansprüche

1. Verfahren zur Gewinnung einer korrigierten Zerlegungszeit (Tz(v)) eines drallstabilisierten, programmierbaren Geschosses (G) durch Korrektur einer vorgegebenen Zerlegungszeit (Tz(v₀)) des Geschosses (G), bei welchem Verfahren
- ein Korrekturfaktor (K'),
- die vorgegebene Zerlegungszeit (Tz(v₀)) und
- eine vorgegebene Zahl Geschossumdrehungen (Nₘ)
an das Geschoss (G) übertragen werden, und nach dem Abschuss des Geschosses (G) im Geschoss (G)
- die Geschossumdrehungen (N(t, v(t))) gezählt werden, und
- bei Gleichheit der gezählten Geschossumdrehungen (N(t, v(t))) mit den vorgegebenen Geschossumdrehungen (Nₘ)
- eine erste Zeit (t) bestimmt wird, die das Geschoss (G) zur Ausführung der vorgegebenen Geschossumdrehungen (Nₘ) benötigt;
- aus der ersten Zeit (t) und einer zweiten Zeit (tₘ₎) eine Zeitdifferenz (t-tₘ) gebildet wird;
- die Zeitdifferenz (t-tₘ) mit dem Korrekturfaktor (K') multipliziert und **dadurch** eine korrigierende Zeit (K'(t-tₘ)) gewonnen wird; und
- die korrigierende Zeit (K'(t-tₘ)) zur vorgegebenen Zerlegungszeit (Tz(v₀)) addiert und **dadurch** die korrigierte Zerlegungszeit (Tz(v)) ermittelt wird,
**dadurch gekennzeichnet, dass**
der Korrekturfaktor (K') definiert ist als $K ⁢ ʹ : = K ⁢ \left(-\left(f\left({t}_{m}, ⁢, {v}_{0}\right)\right)/\left({D}_{2}⁢N({t}_{m},{v}_{0})\right)\right) ,$ in welcher Gleichung
K der Korrekturfaktor nach dem Stand der Technik ist;
D₂N(t,v) die Ableitung von N(t,v) nach der zweiten Variablen v ist.

2. Verfahren nach Anspruch **1**,
**dadurch gekennzeichnet,**
**dass** die zweite Zeit (tₘ) an das Geschoss (G) übertragen wird.

3. Verfahren nach Anspruch **1,**
**dadurch gekennzeichnet,**
**dass** die zweite Zeit (tₘ) nach dem Abschuss des Geschosses (G) im Geschoss (G) berechnet wird als Differenz zwischen der vorgegebenen Zerlegungszeit (Tz(v₀)) und einer Berechnungszeit (T_{Rechnung}), die mindestens die Rechenzeit für eine Korrekturrechnung bedeutet.

4. Verfahren nach Anspruch **1**,
**dadurch gekennzeichnet,**
**dass** beim Abschuss des Geschosses (G) ein Zähler für die Zählung der Geschossumdrehungen (N(t,v(t))) und ein Taktsignal gestartet werden, wobei bei Gleichheit des gezählten Geschossumdrehungen (N(t,v(t))) mit der vorgegebenen Geschossumdrehungszahl (Nₘ) die erste Zeit (t) bestimmt ist.

5. Vorrichtung zur Gewinnung einer korrigierten Zerlegungszeit (Tz(v)) eines drallstabilisierten, programmierbaren Geschosses (G) durch Korrektur einer vorgegebenen Zerlegungszeit (Tz(v₀)) des Geschosses (G), wobei das Geschoss (G) aufweist
- eine Empfangseinrichtung, um einen Korrekturfaktor (K'), die vorgegebene Zerlegungszeit (Tz(v₀)) und eine vorgegebene Zahl der Geschossumdrehungen (Nₘ) zu empfangen;
- eine Geschossumdrehungs-Messeinrichtung, um Geschossumdrehungen (N(t, v(t))) nach dem Abschuss zu messen;
- einen Zähler, der beim Abschuss des Geschosses (G) gestartet wird, um die Zahl der Geschossumdrehungen (N(t, v(t))) zu zählen;
- einen Komparator, um die Zahl der Geschossumdrehungen (N(t, v(t))) mit der vorgegebenen Zahl der Geschossumdrehungen (Nₘ) zu vergleichen;
- einen Taktgenerator, der beim Abschuss des Geschosses (G) gestartet wird, um eine für die Zählung benötigte erste Zeit (t) bei Gleichheit der Zahl der gemessenen Geschossumdrehungen (N(t, v(t))) mit der vorgegebenen Zahl der Geschossumdrehungen (Nₘ) zu liefern und
- eine Recheneinrichtung mindestens für Subtraktion, Multiplikation und Addition, um aus der ersten Zeit (t) und einer zweiten Zeit (tₘ) eine Zeitdifferenz (t-tₘ), aus einen Korrekturfaktor (K') und der Zeitdifferenz (t-tₘ) durch Multiplikation eine korrigierende Zeit (K'(t-tₘ)) und durch Addition der vorgegebenen Zerlegungszeit (Tz(v₀)) und der korrigierenden Zeit (K'(t-tₘ)) eine korrigierte Zerlegungszeit (T(v)) zu berechnen,
**dadurch gekennzeichnet dass**,
die Recheneinrichtung dazu eingerichtet ist, dass sie den Korrekturfaktor (K') verarbeitet, der definiert ist als $K ⁢ ʹ : = K ⁢ \left(-\left(f\left({t}_{m}, ⁢, {v}_{0}\right)\right)/\left({D}_{2}⁢N({t}_{m},{v}_{0})\right)\right) ,$
wobei
f(t, v₀) ein aus Erfahrung gewonnenes Gesetz über die Drehzahlabnahme des Geschosses (G),
K der Korrekturfaktor nach dem Stand der Technik und
D₂N(t, v) die Ableitung von N(t, v) nach der zweiten Variablen v ist.

6. Vorrichtung nach Anspruch **5,**
**dadurch gekennzeichnet,**
**dass** die Empfangseinrichtung auch zum Empfangen der zweiten Zeit (tₘ) ausgebildet ist.

7. Vorrichtung nach Anspruch **5,**
**dadurch gekennzeichnet,**
**dass** die Rechnereinrichtung auch zum Berechnen der zweiten Zeit (tₘ) ausgebildet ist.

8. Verfahren zur Gewinnung einer korrigierten Zerlegungsumdrehungszahl (N(v)) eines drallstabilisierten, programmierbaren Geschosses (G) durch Korrektur einer vorgegebenen Zerlegungsumdrehungszahl (N(v₀)) des Geschosses (G), bei welchem Verfahren
- ein Korrekturfaktor (K_{N}),
- die vorgegebene Zerlegungsumdrehungszahl (N(v₀)) und
- eine zweite Zeit (tₘ)
an das Geschoss (G) übertragen werden, und nach dem Abschuss des Geschosses (G) im Geschoss (G) die Geschossumdrehungen (N(t, v(t)) gezählt werden und bei Gleichheit der gezählten Geschossumdrehungen (N(t, v(t)) mit einer vorgegebenen Umdrehungszahl (Nₘ)
- eine erste Zeit (t) bestimmt wird, die das Geschoss (G) zur Ausführung der vorgegebenen Umdrehungszahl (Nₘ) benötigt;
- aus der ersten Zeit (t) und der zweiten Zeit (tₘ) eine Zeitdifferenz (t- tₘ) gebildet gebildet wird;
- die Zeitdifferenz (t-tₘ) mit dem Korrekturfaktor (K_{N}) multipliziert und daraus eine korrigierende Umdrehungszahl (K_{N}(t-tₘ)) gewonnen wird, und
- die korrigierende Umdrehungszahl (K_{N}(t-tₘ)) zur vorgegebenen Zerlegungsumdrehungszahl addiert und daraus die korrigierte Zerlegungsumdrehungszahl (N(v)) ermittelt wird,
**dadurch gekennzeichnet, dass**
der Korrekturfaktor (K_{N}) definiert ist als ${K}_{N} : = \left(f\left(Tz\left({v}_{0}\right),{v}_{0}\right)⁢K+{D}_{2}⁢N\left(Tz\left({v}_{0}\right),{v}_{0}\right)\right) ⁢ \left(-\left(f\left({t}_{m}, ⁢, {v}_{0}\right)\right)/\left({D}_{2}⁢N({t}_{m},{v}_{0})\right)\right) ,$
in welcher Gleichung
K der Korrekturfaktor nach dem Stand der Technik ist, und
N(Tz(v₀),v₀) die Anzahl der Umdrehungen bis zur Zerlegungszeit Tz(vₒ) ist,
N(Tz(v),v) die Anzahl Umdrehungen bis zur Zerlegungszeit Tz(v) ist,

9. Verfahren nach Anspruch **8,**
**dadurch gekennzeichnet,**
**dass** die Umdrehungsanzahl (Nₘ) an das Geschoss (G) übertragen wird.

10. Verfahren nach Anspruch **8,**
**dadurch gekennzeichnet,**
**dass** die Umdrehungszahl (Nm) nach dem Abschuss des Geschosses (G) im Geschoss (G) berechnet wird als Differenz zwischen der vorgegebenen Umdrehungszahl (N(v₀)) und einer Berechnungsumdrehungszahl (N_{Rechnung}), welche eine im Geschoss (G) vorprogrammierte Anzahl Umdrehungen bedeutet.

11. Verfahren nach Anspruch **7,**
**dadurch gekennzeichnet,**
**dass** beim Abschuss des Geschosses (G) ein Zähler für die Zählung der Geschossumdrehungen und ein Taktsignal gestartet werden, wobei bei Gleichheit der gezählten Geschossumdrehungen mit der vorgegebenen Zahl Geschossumdrehungen die erste Zeit (t) bestimmt ist.

12. Vorrichtung zur Gewinnung einer korrigierten Zeriegungsumdrehungszahl (N(v)) eines drallstabilisierten, programmierbaren Geschosses (G) durch Korrektur einer vorgegebenen Zeriegungsumdrehungszahl (N(v₀)) des Geschosses (G), wobei das Geschoss (G) aufweist
- eine Empfangseinrichtung, um einen Korrekturfaktor (K_{N}) und die vorgegebene Zeriegungsumdrehungszahl (N(v₀)) zu empfangen;
- eine Geschossumdrehungs-Messeinrichtung, um Geschossumdrehungen (N(t, v(t))) nach dem Abschuss zu messen;
- einen Zähler, der beim Abschuss des Geschosses (G) gestartet wird, um die Zahl der Geschossumdrehungen (N(t, v(t))) zu zählen;
- einen Komparator, um die Zahl der Geschossumdrehungen (N(t, v(t))) mit einer vorgegebenen Zahl der Geschossumdrehungen (Nₘ) zu vergleichen;
- einen Taktgenerator, der beim Abschuss des Geschosses (G) gestartet wird, um eine für die Zählung benötigte erste Zeit (t) bei Gleichheit der Zahl der gemessenen Geschossumdrehungen (N(t, v(t))) mit der vorgegebenen Zahl der Geschossumdrehungen (Nₘ) zu liefern und
- eine Recheneinrichtung mindestens für Subtraktion, Multiplikation und Addition, um aus der ersten Zeit (t) und einer zweiten Zeit (tₘ) eine Zeitdifferenz (t-tₘ), aus einen Korrekturfaktor (K_{N}) und der Zeitdifferenz (t-tₘ) durch Multiplikation eine korrigierende Geschossumdrehungszahl (K_{N}(t-tₘ)) und durch Addition der vorgegebenen Zerlegungsumdrehungszahl (N(v₀)) und der korrigierenden Geschossumdrehungszahl (K_{N}(t-tₘ)) eine korrigierte Geschossumdrehungszahl (N(v)) zu berechnen,
**dadurch gekennzeichnet dass**,
die Recheneinrichtung dazu eingerichtet ist, dass sie den Korrekturfaktor (K_{N}) verarbeitet, der definiert ist als ${K}_{N} : = \left(f\left(Tz\left({v}_{0}\right),{v}_{0}\right)⁢K+{D}_{2}⁢N\left(Tz\left({v}_{0}\right),{v}_{0}\right)\right) ⁢ \left(-\left(f\left({t}_{m}, ⁢, {v}_{0}\right)\right)/\left({D}_{2}⁢N({t}_{m},{v}_{0})\right)\right) ,$
wobei
f(t, v₀) ein aus Erfahrung gewonnenes Gesetz über die Drehzahlabnahme des Geschosses (G),
K der Korrekturfaktor nach dem Stand der Technik,
N((Tz(v₀), v₀) die Anzahl der Umdrehungen bis zur Zerlegungszeit Tz(v₀) und
D₂N(t, v) die Ableitung von N(t, v) nach der zweiten Variablen v ist.

13. Vorrichtung nach Anspruch **12**,
**dadurch gekennzeichnet,**
**dass** die Empfangseinrichtung zum Empfangen der Geschossumdrehungszahl (Nₘ) ausgebildet ist.

14. Vorrichtung nach Anspruch **12**,
**dadurch gekennzeichnet,**
**dass** die Rechnereinrichtung zum Berechnen der Geschossumdrehungszahl N(ₘ) ausgebildet ist.

## Claims

1. A method for obtaining a corrected disintegration time (Tz(v)) of a spin-stabilized programmable projectile (G) through correction of a given disintegration time (Tz(v₀)) of said projectile, by which method:
- a correction factor (K'),
- the given disintegration time (Tz(v₀)) and
- a given number of projectile turns (Nₘ)
are transmitted to the projectile (G), and after the firing of the projectile (G) in said projectile (G):
- the projectile turns (N(t,v(t))) are counted and
- if the counted projectile turns (N(t,v(t))) and the given projectile turns (Nₘ) are the same:
- a first time (t) is determined that the projectile (G) requires to perform the given number of projectile turns (Nₘ);
- from the first time (t) and a second time (tₘ) a time difference (t-tₘ) is formed;
- the time difference (t-tₘ) is multiplied by the correction factor (K') and thus a correcting time (K'(t-tₘ)) is obtained;
- the correcting time (K'(t-tₘ)) is added to the given disintegration time (Tz(v₀)) and thus the corrected disintegration time (Tz(v)) is calculated;
**characterized in that** the correction factor (K') is defined as: $K ⁢ ʹ : = K ⁢ \left(-\left(f\left({t}_{m}, ⁢, {v}_{0}\right)\right)/\left({D}_{2}⁢N({t}_{m},{v}_{0})\right)\right)$
in which equation
K is the correction factor according to the prior art;
D₂N(t,v) is the derivation from N(t,v) after the second variable v.

2. Method according to claim **1,**
**characterized in that** the second time (tₘ) is transmitted to the projectile (G).

3. Method according to claim **1,**
**characterized in that** the second time (tₘ) is calculated in the projectile (G) after the firing of said projectile (G) as the difference between the given disintegration time (Tz(v₀)) and a calculation time (T_{Rechnung}) that is at least the time to calculate a correction.

4. Method according to claim **1,**
**characterized in that** upon firing of the projectile (G) a counter for counting the projectile turns (N(t,v(t))) and a clock signal are started whereby, if the counted projectile turns (N(t,v(t))) match the given number of projectile turns (Nₘ), the first time (t) is determined.

5. Device for obtaining a corrected disintegration time (Tz(v)) of a spin-stabilized programmable projectile (G) through correction of a given disintegration time (Tz(v₀)) of said projectile (G), whereby the projectile (G) exhibits:
- a receiving device to receive a correction factor (K'), the given disintegration time (Tz(v₀)) and a given number of projectile turns (Nₘ);
- a projectile turn measuring device to measure projectile turns (N(t,v(t))) after firing;
- a counter that is started upon firing of the projectile (G) to count the number of projectile turns (N(t,v(t)));
- a comparator to compare the number of projectile turns (N(t,v(t))) to the given number of projectile turns (Nₘ);
- a clock generator that is started upon firing of the projectile (G) to produce a first time (t) needed for counting if the number of measured projectile turns (N(t,v(t))) matches the given number of projectile turns (Nₘ);
- a computing device at least for subtraction, multiplication and addition to calculate a time difference (t-tₘ) from the first time (t) and a second time (tₘ), a correcting time (K'(t-tₘ)) by multiplying a correction factor (K') by the time difference (t-tₘ), and a corrected disintegration time (Tz(v)) by adding the given disintegration time (Tz(v₀)) and the correcting time (K'(t-tₘ));
**characterized in that** the computing device is intended to process the correction factor (K'), which is defined as: $K ⁢ ʹ : = K ⁢ \left(-\left(f\left({t}_{m}, ⁢, {v}_{0}\right)\right)/\left({D}_{2}⁢N({t}_{m},{v}_{0})\right)\right)$ whereby:
f(t,v₀) is a law won by experience for the decreasing turns of the projectile (G);
K is the correction factor according to the prior art;
D₂N(t,v) is the derivation from N(t,v) after the second variable v.

6. Device according to claim **5,**
**characterized in that** the receiving device is designed to also receive the second time (tₘ).

7. Device according to claim **5,**
**characterized in that** the computing device is designed to also calculate the second time (tₘ).

8. Method for obtaining a corrected disintegration turn count (N(v)) of a spin-stabilized programmable projectile (G) through correction of a given disintegration turn count (N(v₀)) of said projectile (G), by which method:
- a correction factor (K_{N}),
- the given disintegration turn count (N(v₀)) and
- a second time (tₘ)
are transmitted to the projectile (G), and after the firing of the projectile (G) in said projectile (G) the projectile turns (N(t,v(t))) are counted, and if the counted projectile turns (N(t,v(t))) and a given turn count (Nₘ) are the same:
- a first time (t) is determined that the projectile (G) requires to perform the given turn count (Nₘ);
- from the first time (t) and the second time (tₘ) a time difference (t-tₘ) is formed;
- the time difference (t-tₘ) is multiplied by the correction factor (K_{N}) and thus a correcting turn count (K_{N}(t-tₘ)) is obtained;
- the correcting turn count (K_{N}(t-tₘ)) is added to the given disintegration turn count (N(v₀)) and thus the corrected disintegration turn count (N(v)) is calculated;
**characterized in that** the correction factor (K_{N}) is defined as: ${K}_{N} : = \left(f\left(Tz\left({v}_{0}\right),{v}_{0}\right)⁢K+{D}_{2}⁢N\left(Tz\left({v}_{0}\right),{v}_{0}\right)\right) ⁢ \left(-\left(f\left({t}_{m}, ⁢, {v}_{0}\right)\right)/\left({D}_{2}⁢N({t}_{m},{v}_{0})\right)\right)$
in which equation
K is the correction factor according to the prior art;
N(Tz(v₀),v₀) is the turn count until the disintegration time Tz(v₀);
N(Tz(v),v) is the turn count until the disintegration time Tz(v).

9. Method according to claim **8,**
**characterized in that** the turn count (Nₘ) is transmitted to the projectile (G).

10. Method according to claim **8,**
**characterized in that** the turn count (Nₘ) is calculated in the projectile (G) after the firing of the projectile (G) as the difference between the given turn count (Nv(v₀)) and a calculation turn count (N_{Rechnung}) that represents a turn count ready programmed in the projectile (G).

11. Method according to claim **7,**
**characterized in that** upon firing of the projectile (G) a counter for counting the projectile turns and a clock signal are started whereby, if the counted projectile turns match the given number of projectile turns, the first time (t) is determined.

12. Device for obtaining a corrected disintegration turn count (N(v)) of a spin-stabilized programmable projectile (G) through correction of a given disintegration turn count (N(v₀)) of said projectile, whereby the projectile (G) exhibits:
- a receiving device to receive a correction factor (K_{N}) and the given disintegration turn count (N(v₀));
- a projectile turn measuring device to measure projectile turns (N(t,v(t))) after firing;
- a counter that is started upon firing of the projectile (G) to count the number of projectile turns (N(t,v(t)));
- a comparator to compare the number of projectile turns (N(t,v(t))) to the given number of projectile turns (Nₘ);
- a clock generator that is started upon firing of the projectile (G) to produce a first time (t) needed for counting if the number of measured projectile turns (N(t,v(t))) matches the given number of projectile turns (Nₘ);
- a computing device at least for subtraction, multiplication and addition to calculate a time difference (t-tₘ) from the first time (t) and a second time (tₘ), a correcting projectile turn count (K_{N}(t-tₘ)) by multiplying a correction factor (K_{N}) by the time difference (t-tₘ), and a corrected projectile turn count (N(v)) by adding the given disintegration turn count (N(v₀)) and the correcting projectile turn count (K_{N}(t-tₘ));
**characterized in that** said computing device is intended to process the correction factor (K_{N}), defined as: ${K}_{N} : = \left(f\left(Tz\left({v}_{0}\right),{v}_{0}\right)⁢K+{D}_{2}⁢N\left(Tz\left({v}_{0}\right),{v}_{0}\right)\right) ⁢ \left(-\left(f\left({t}_{m}, ⁢, {v}_{0}\right)\right)/\left({D}_{2}⁢N({t}_{m},{v}_{0})\right)\right)$
in which equation:
f(t,v₀) is a law won by experience for the decreasing turns of the projectile (G);
K is the correction factor by the prior art;
N((Tz(v₀),v₀) is the turn count until the disintegration time Tz(v₀);
D₂N(t,v) is the derivation from N(t,v) after the second variable v.

13. Device according to claim **12,**
**characterized in that** the receiving device is designed to also receive the projectile turn count (Nₘ).

14. Device according to claim **12,**
**characterized in that** the computing device is designed to also calculate the projectile turn count (Nₘ).

## Revendications

1. Procédé d'obtention d'un temps de désintégration corrigé (Tz(v)) d'un projectile (G) programmable stabilisé par rotation par correction d'un temps de désintégration prédéfini (Tz(v₀)) du projectile (G), procédé dans lequel
- un facteur de correction (K'),
- le temps de désintégration prédéfini (Tz(v₀)) et
- un nombre prédéfini de rotations de projectile (Nₘ)
sont transférés au projectile (G), et après le départ du projectile (G), on compte dans le projectile (G)
- les rotations du projectile (N(t, v(t))), et
- en cas d'égalité entre les rotations de projectile comptées (N(t, v(t))) et les rotations de projectile prédéfinies (Nₘ),
- on détermine un premier temps (t), que nécessite le projectile (G) pour exécuter les rotations de projectile prédéfinies (Nₘ) ;
- on forme une différence de temps (t - tₘ) à partir du premier temps (t) et d'un second temps (tₘ) ;
- on multiplie la différence de temps (t - tₘ) par le facteur de correction (K'), et on obtient de ce fait un temps de correction (K'(t - tₘ)) ; et
- on additionne le temps de correction (K'(t - tₘ)) et le temps de désintégration prédéfini (Tz(v₀)) et on détermine de ce fait le temps de désintégration corrigé (Tz(v)),
**caractérisé en ce que** le facteur de correction (K') est défini en tant que $K ⁢ ʹ = K ⁢ \left(-\left(f\left({t}_{m}, ⁢, {v}_{0}\right)\right)/\left({D}_{2}⁢N({t}_{m},{v}_{0})\right)\right) ,$ équation dans laquelle
K facteur de correction selon l'état de la technique ; et
D₂N(t, v) dérivée de N(t, v) selon la seconde variable v.

2. Procédé selon la revendication 1, **caractérisé en ce que** le second temps (tₘ) est transmis au projectile (G).

3. Procédé selon la revendication 1, **caractérisé en ce que** le second temps (tₘ) après le départ du projectile (G) est calculé dans le projectile (G) en tant que différence entre le temps de désintégration prédéfini (Tz(vₙ)) et un temps de calcul (T_{rechnung}) qui représente au moins le temps de calcul pour un calcul de la correction.

4. Procédé selon la revendication 1, **caractérisé en ce que**, lors du départ du projectile (G), on démarre un compteur du nombre des rotations de projectile (N(t, v(t)) et un signal d'horloge, l'égalité entre les rotations de projectile comptées (N(t, v(t))) et le nombre de rotations de projectile prédéfini (Nm) déterminant le premier temps (t).

5. Dispositif d'obtention d'un temps de désintégration corrigé (Tz(v)) d'un projectile (G) programmable stabilisé par rotation par correction d'un temps de désintégration prédéfini (TZ(v₀)) du projectile (G), où le projectile (G) présente
- un dispositif de réception, pour recevoir un facteur de correction (K'), le temps de désintégration prédéfini (Tz(v₀)) et un nombre prédéfini de rotations du projectile (Nₘ) ;
- un dispositif de mesure des rotations du projectile, pour mesurer les rotations de projectile (N(t, v(t))) après le départ ;
- un compteur, qui démarre lors du départ du projectile (G), pour compter le nombre des rotations de projectile (N (t, v(t))) ;
- un comparateur, pour comparer le nombre des rotations de projectile (N (t, v(t))) avec le nombre prédéfini des rotations de projectile (Nₘ) ;
- un générateur d'horloge, qui démarre lors du départ du projectile (G), pour fournir un premier temps (t) nécessaire pour le comptage lors de l'égalité entre le nombre de rotations de projectile mesurées (N(t, v(t))) et le nombre prédéfini des rotations de projectile (Nₘ) ; et
- un dispositif de calcul au moins pour la soustraction, la multiplication et l'addition, pour calculer, à partir du premier temps (t) et d'un second temps (tₘ), une différence de temps (t - tₘ), à partir d'un facteur de correction (K') et de la différence de temps (t - tₘ), pour calculer par multiplication un temps de correction (K'(t - tₘ)) et pour calculer, par l'addition du temps de désintégration prédéfini (T_{Z}(v₀)) et du temps de correction (K'(t - tₘ)), un temps de désintégration corrigé (T(v)),
**caractérisé en ce que** le dispositif de calcul est disposé de façon à traiter le facteur de correction (K') qui est défini en tant que $K ⁢ ʹ = K ( - \left(f\left({t}_{m}, ⁢, {v}_{0}\right)\right) / \left({D}_{2}⁢N({t}_{m},{v}_{0})\right) ,$ équation dans laquelle
F(t, v₀) loi obtenue par expérience et portant sur la réduction de la vitesse de rotation du projectile (G)
K facteur de correction selon l'état de la technique ; et
D₂N(t, v) dérivée de N(t, v) selon la seconde variable v.

6. Dispositif selon la revendication 5, **caractérisé en ce que** le dispositif de réception est aussi conçu pour recevoir le second temps (tₘ).

7. Dispositif selon la revendication 5, **caractérisé en ce que** le dispositif de calcul est aussi conçu pour calculer le second temps (tₘ).

8. Procédé d'obtention d'un nombre de rotations avant désintégration corrigé (N(v)) d'un projectile (G) programmable stabilisé par rotation par correction d'un nombre de rotations avant désintégration prédéfini (N(v₀)) du projectile (G), procédé dans lequel
- un facteur de correction (K_{N}),
- le nombre de rotations avant désintégration prédéfini (N(v₀)) et
- un second temps (tₘ)
sont transmis au projectile (G), et après le départ du projectile (G), on compte dans le projectile (G) les rotations du projectile (N(t, v(t))), et, en cas d'égalité entre les rotations de projectile comptées (N(t, v(t))) avec un nombre de rotations prédéfini (Nm),
- on détermine un premier temps (t) que le projectile (G) nécessite pour exécuter le nombre de rotations prédéfini (Nm) ;
- on forme une différence de temps (t - tₘ) à partir du premier temps (t) et du second temps (tₘ) ;
- on multiplie la différence de temps (t - tₘ) par le facteur de correction (K_{N}) et on obtient de ce fait un nombre de rotations de correction (K_{N}(t - tₘ)) ; et
- on additionne le nombre de rotations de correction (K_{N}(t - tₘ)) avec le nombre de rotations avant désintégration prédéfini, et on détermine de ce fait le nombre de rotations avant désintégration corrigé (N(v)),
**caractérisé en ce que** le facteur de correction (K_{N}) est défini en tant que $KN : = \left(f\left(Tz\left({v}_{0}\right),{v}_{0}\right)⁢K+{D}_{2}⁢N\left(Tz\left({v}_{0}\right),{v}_{0}\right)\right) ⁢ \left(-\left(f\left({t}_{m}, ⁢, {v}_{0}\right)\right)/\left({D}_{2}⁢N({t}_{m},{v}_{0})\right)\right) ,$ équation dans laquelle
K facteur de correction selon l'état de la technique ; et
N(Tz(v₀), v₀) nombre de rotations jusqu'au temps de désintégration Tz(v₀),
N(Tz(v), v) nombre de rotations jusqu'au temps de désintégration Tz(v).

9. Procédé selon la revendication 8, **caractérisé en ce que** le nombre de rotations (Nₘ) est transmis au projectile (G).

10. Procédé selon la revendication 8, **caractérisé en ce que** le nombre de rotations (Nₘ) après le départ du projectile (G) est calculé dans le projectile (G) en tant que différence entre le nombre de rotations prédéfini (N(v₀)) et un nombre de rotations de calcul (N_{rechnung}) qui représente un nombre de rotations pré-programmé dans le projectile (G).

11. Procédé selon la revendication 7, **caractérisé en ce que**, lors du départ du projectile (G), on démarre un compteur du nombre de rotations de projectile et un signal d'horloge, et en cas d'égalité entre les rotations de projectile comptées et le nombre prédéfini de rotations de projectile, on détermine le premier temps (t).

12. Dispositif d'obtention d'un nombre de rotations avant désintégration corrigé (N(v)) d'un projectile (G) programmable stabilisé par rotation par correction d'un nombre de rotations avant désintégration prédéfini (N(v₀)) du projectile (G), dans lequel le projectile (G) présente,
- un dispositif de réception, pour recevoir un facteur de correction (K_{N}) et le nombre de rotations avant désintégration prédéfini (N(v₀)) ;
- un dispositif de mesure des rotations de projectile, pour mesurer les rotations de projectile (N(t, v(t))) après le départ ;
- un compteur, qui démarre lors du départ du projectile (G), pour compter le nombre de rotations du projectile (N(t, v(t))) ;
- un comparateur, pour comparer le nombre des rotations de projectile (N(t, v(t))) avec un nombre prédéfini des rotations de projectile (Nm) ;
- un générateur d'horloge, qui démarre lors du départ du projectile (G), pour fournir un premier temps (t) nécessaire pour le comptage en cas d'égalité entre le nombre de rotations de projectile mesuré (N(t, v(t))) et le nombre prédéfini de rotations de projectile (Nₘ), et
- un dispositif de calcul au moins pour la soustraction, la multiplication et l'addition, pour calculer, à partir du premier temps (t) et d'un second temps (tₘ) une différence de temps (t - tₘ), à partir d'un facteur de correction (K_{N}) et de la différence de temps (t - tₘ), pour calculer par multiplication un nombre de rotations de projectile de correction (K_{N}(t - tₘ)), et pour calculer par addition du nombre de rotations avant désintégration prédéfini (N(v₀)) et du nombre de rotations de projectile de correction (K_{N}(t - tₘ)) un nombre de rotations de projectile corrigé (N(v)),
**caractérisé en ce que** le dispositif de calcul est disposé de façon à traiter le facteur de correction (K_{N}) qui est défini en tant que $KN : = \left(f\left(Tz\left({v}_{0}\right),{v}_{0}\right)⁢K+{D}_{2}⁢N\left(Tz\left({v}_{0}\right),{v}_{0}\right)\right) ⁢ \left(-\left(f\left({t}_{m}, ⁢, {v}_{0}\right)\right)/\left({D}_{2}⁢N({t}_{m},{v}_{0})\right)\right) ,$ équation dans laquelle
F (t, v₀) loi obtenue par expérience et portant sur la réduction de la vitesse de rotation du projectile (G)
K facteur de correction selon l'état de la technique ;
N(Tz(v₀), v₀) nombre de rotations jusqu'au temps de désintégration Tz(v₀) ; et
D₂N(T, v) dérivée de N(t, v) selon la seconde variable v.

13. Dispositif selon la revendication 12, **caractérisé en ce que** le dispositif de réception est conçu pour recevoir le nombre de rotations du projectile (Nₘ).

14. Dispositif selon la revendication 12, **caractérisé en ce que** le dispositif de calcul est conçu pour calculer le nombre de rotations du projectile (Nₘ).
